# EUROPÄISCHE PATENTSCHRIFT

(11) **EP 0 661 941 B1**
(45) Veröffentlichungstag und Bekanntmachung des Hinweises auf die Patenterteilung: **21.01.1998**
(21) Anmeldenummer: 94917542.6
(22) Anmeldetag: 23.06.1994
(51) Int. Cl.: A47G 9/02

(54) **DUVETDECKE**
EIDERDOWN
EDREDON

(30) Priorität: 26.07.1993 CH 2252/93
(43) Veröffentlichungstag der Anmeldung: 12.07.1995
(73) Patentinhaber: ALBIS BETTWARENFABRIK AG, CH-8910 Affoltern am Albis (CH)
(72) Erfinder: MÜLLER, Adrian, CH-6312 Steinhausen (CH)
(74) Vertreter: Berngruber, Otto, Dr. Dipl.-Chem.
(86) Internationale Anmeldenummer: CH9400127
(87) Internationale Veröffentlichungsnummer: WO9502978

(56) Entgegenhaltungen:
- CH-A- 225 757
- DE-A- 894 000
- DE-A- 3 305 507
- FR-A- 1 487 399
- FR-A- 2 647 002
- FR-A- 2 668 692
- US-A- 4 878 258

## Beschreibung

Ein ungestörter, entspannender, regenerierender Schlaf ist eine wichtige Voraussetzung für eine gute Gesundheit und eine hohe Leistungsfähigkeit. Ob jemand gut schläft oder nicht, hängt nicht zuletzt von der Wahl der richtigen Bettwäsche, insbesondere der richtigen Duvetdecke ab.
Eine ideale Duvetdecke sollte an die jahresseitlich bedingten Temperaturschwankungen angeglichen werden können, denn wer schwitzt oder friert wird nie einen tiefen und erholsamen Schlaf finden. Im warmen Sommerhalbjahr sollte eine Duvetdecke eine geringere Wärmeisolationsstärke aufweisen als im kalten Winterhalbjahr.
Eine Duvetdecke sollte ausserdem an die individuellen Bedürfnisse jedes Schläfers angepasst sein.
Wichtig ist im weiteren auch, dass eine Duvetdecke aus hygienischen Gründen problemlos in einer Haushaltswaschmaschine gereinigt werden kann. Dies ist vor allem für Personen, welche auf Hausstaubmilben allergisch sind, von besonderer Bedeutung. Durch ein regelmässiges Waschen der Duvetdecke kann diese zuverlässig von den Staubpartikeln, welche die Allergien hervorrufen, befreit werden. Duvetdecken herkömmlicher Grösse sind für die Reinigung in normalen Haushaltswaschmaschinen zu gross.
Schliesslich sollte eine Duvetdecke in der Breite veränderbar sein, so dass man für die unterschiedlichen Bettbreiten nicht mehr mehrere verschiedene Duvetdecken kaufen muss, sondern nur noch eine einzige Duvetdecke benötigt.
Man war daher auf der Suche nach einer idealen Duvetdecke, welche die oben erwähnten Eigenschaften aufweist.
Gemäss dem heutigen Stand der Technik sind Duvetdecken mit unterschiedlichen Dicken bekannt, welche entsprechend unterschiedlich stark wärmeisolierend sind. Mit diesen Duvetdecken lassen sich die unterschiedlichen Aussentemperaturen ausgleichen, indem für jede Jahreszeit eine Duvetdecke mit geeigneter Dicke gewählt wird. Im Sommer verwendet man eine leichte Duvetdecke im Winter eine schwere. Diese Lösung hat jedoch den Nachteil, dass man mehrere Duvetdecken benötigt, was einerseits teuer und andererseits platzaufwendig ist.
Zudem können diese Duvetdecken in einer normalen Haushaltswaschmaschine nicht gewaschen werden und ihre Breite lässt sich nicht unterschiedlichen Bettbreiten anpassen.
Im weiteren sind Duvetdecken bekannt, welche in der Mitte dicker sind als aussen. Um eine gute Isolationswirkung zu erzielen, ist es wichtig, dass vor allem der mittlere Duvetdeckenbereich viel Füllung enthält. Wenn man die äusseren Bereiche nur mit wenig Füllung versieht, wird dadurch die Isolationswirkung nur unwesentlich verschlechtert. Indem man die äusseren Bereiche einer Duvetdecke weniger stark füllt, kann Füllung eingespart werden. Dadurch lassen sich die Materialkosten einer Duvetdecke reduzieren. Solche Duvetdecken können aber die jahreszeitlich bedingten Temperaturschwankungen nicht ausgleichen. Die Waschbarkeit in normalen Haushaltswaschmaschinen und die Anpassbarkeit an verschiedene Bettbreiten werden mit solchen Duvetdecken ebenfalls nicht erreicht.
Am idealsten sind Duvetdecken, welche aus mehreren Längsbahnen bestehen, die voneinander getrennt werden können. Zur Verbindung der einzelnen Längsbahnen sind diese an ihren Längskanten mit Verbindungsvorrichtungen, vorzugsweise mit Kunststoffreissverschlüssen, versehen. Der Anmelder des vorliegenden Patentes hat in einer früheren Patentschrift (Patentnummer 682 977) solche zerlegbaren Duvetdecken beschrieben.
Diese zerlegbaren Duvetdecken können beliebig an die verschiedenen Aussentemperaturen angepasst werden, indem man Längsbahnen mit unterschiedlichen Wärmeisolationsstärken miteinander kombiniert. Durch eine geeignete Kombination unterschiedlich stark isolierende Längsbahnen, lassen sich die Duvetdecken auch optimal an die individuellen Bedürfnisse jedes Schläfers anpassen.

Im weiteren kann man diese Duvetdecken, nachdem sie in die einzelnen Längsbahnen zerlegt worden sind, problemlos in einer Haushaltswaschmaschine reinigen. Auch die Anpassung an verschiedene Bettbreiten ist möglich. Die Breite der Duvetdecken läßt sich einfach durch Anfügen oder Entfernen einzelner Längsbahnen verändern.

Die Längsbahnen dieser zerlegbaren Duvetdecken ist relativ schmal. Ihre Breite beträgt lediglich 40 bis 50 Zentimeter, so daß man für die Bildung einer Duvetdecke eines französischen Bettes fünf Längsbahnen aneinanderfügen muß. Die Verwendung von derart schmalen Längsbahnen ist mit gewissen Nachteilen behaftet. Die Herstellung einer Duvetdecke aus einer Vielzahl von Längsbahnen ist aufwendig und entsprechend teuer. Schließlich weist eine solche Duvetdecke eine Vielzahl von Reißverschlüssen auf, wodurch sie relativ steif wird.

Aus FR-A-2 0647 002 ist eine Duvetdecke nach dem Oberbegriff des Anspruchs 1 bekannt. Sie besteht aus vier Teilstücken von jeweils halber Länge und halber Breite der Gesamtdecke. Zwei der Teilstücke sind stark und zwei schwach wärmeisolierend. Bei Verwendung für zwei Personen können die beiden stark isolierenden Teilstücke auf der Seite der verfroreneren Person angeordnet werden, oder z.B. die beiden stärker isolierenden Teilstücke im unteren und die schwächer isolierenden Teilstücke im oberen Körperbereich beider Personen. Wenn es kalt ist und beide Personen leicht frieren, ist die bekannte Decke ungeeignet. Auch ist sie durch die vier Reißverschlüsse, mit denen die vier Teilstücke verbunden sind, relativ steif und unbequem.

Der vorliegenden Erfindung liegt die Aufgabe zugrunde, eine zerlegbare Duvetdecke zu schaffen, welche an unterschiedliche Außentemperaturen anpaßbar und einfach zu handhaben ist, kostengünstig hergestellt werden kann, und außerdem auch weicher ist als die bisher bekannten, in Längsbahnen zerlegbaren Duvetdecken.

Die Aufgabe wird erfindungsgemäß mit Hilfe der Ausbildungsmerkmale nach dem kennzeichnenden Teil des Patentanspruches 1 gelöst.

Die Duvetdecke, welche Gegenstand der vorliegenden Erfindung ist, ist ebenfalls in längsverlaufenden, voneinander trennbare Teilstücke unterteilt. Die einzelnen Teilstücke sind mehr als doppelt so breit als die bisher bekannten Längsbahnen. Zur Bildung einer Duvetdecke benötigt man somit in der Regel zwei Teilstücke, bei welchen im Normalfall die Breite so gewählt wird, dass zwei Teilstücke zusammen die gewünschte Normalbreite für ein Einer-Bett ergeben. Diese Normalbreite beträgt für die Schweiz 160 cm und für Deutschland 135 cm respektive 155 cm.
Da die Teilstücke jedoch auf beiden Seiten einen Reissverschluss haben, kann man sie mit zusätzlichen Teilstücken auf jede gewünschte Breite verbreitern. So ist es auch möglich, daraus eine Duvetdecke für ein Doppelbett zu machen mit der für Deutschland und die Schweiz gültigen Normalbreite von 200 cm.
Jedes Teilstück ist in mehrere unterschiedlich stark gefüllte Abschnitte gegliedert. Es gibt dünne Abschnitte, welche wenig Isolationsmaterial enthalten, und dicke Abschnitte, sogenannte Wärmeinseln, welche viel Isolationsmaterial enthalten.
Bei einer Ausbildungsart besteht beispielsweise jedes Teilstück aus mindestens zwei Längsbahnen. Die eine der beiden Längsbahnen, die sogenannte Wärmeinsel, enthält dabei mehr Isolationsmaterial und weist dadurch eine höhere Wärmeisolationsstärke auf als die andere Längsbahn.
Bei einer weiteren Ausbildungsart kann die gut isolierende Wärmeinsel zum Beispiel die Form eines Halbkreises oder eines halben Ovals haben.
Es ist auch eine Ausbildungsart denkbar, bei welcher ein Teilstück eine Vielzahl rechteckförmiger Wärmeinseln aufweisen kann, welche durch schwächer isolierende Abschnitte voneinander getrennt sind.
Die beiden Teilstücke sind an ihren beiden Längskanten mit Verbindungsvorrichtungen versehen, welche so angebracht sind, dass es genau zwei unterschiedliche Möglichkeiten gibt, zwei Teilstücke aneinander zu befestigen. Entweder werden die beiden dünnen Längsbahnen der Teilstücke oder die beiden dicken Längsbahnen einander zugewandt. Die Erfindung ist unter anderem in den Zeichnungen erläutert. Es zeigt:
- Fig. 1: Aufsicht auf eine Duvetdecke aus zwei Teilstücken, welche aus je zwei Längsbahnen bestehen. Die dicken Längsbahnen liegen innen.
- Fig. 2: Querschnitt einer Duvetdecke aus zwei Teilstücken, welche aus je zwei Längsbahnen bestehen. Die dicken Längsbahnen liegen aussen.
- Fig. 3: Querschnitt einer Duvetdecke aus zwei Teilstücken, welche aus je zwei Längsbahnen bestehen. Die dicken Längsbahnen liegen innen.
- Fig. 4: Querschnitte von verschieden ausgebildeten Verbindungen zweier Deckenabschnitte
- Fig. 5: Aufsicht einer Duvetdecke aus zwei Teilstücken, die je eine Wärmeinsel aufweisen, welche die Form eines halben Ovals haben

Die vorgeschlagenen Duvetdecken 1 setzen sich, wie bereits erwähnt, aus mehreren längsverlaufenden Teilstücken 2 zusammen (vgl. Fig. 1). Die Länge der Teilstücke 2 entspricht der Länge der Duvetdecke 1. Ihre Breite misst vorzugsweise 60 bis 120 cm: Zwei Teilstücke 2 mit einer Breite von 80 cm ergeben dabei eine Duvetdecke 1 mit Standardmassen zum nordisch Schlafen. Zwei Teilstücke 2 mit einer Breite von 100 cm ergeben eine Duvetdecke 1 für ein Doppelbett. Eine Duvetdecke 1 für grosse Doppelbetten wird schliesslich erreicht, indem man zwei 120 cm breite Teilstücke 2 aneinanderkoppelt. Aber auch sonst kann natürlich ein Konsument jederzeit eine zu schmale Duvetdecke 1 in einem späteren Zeitpunkt verbreitern, indem er sich jederzeit ein zusätzliches Teilstück 2 kaufen kann, welches sich mit dem Reissverschluss 9 an einem der ursprünglichen Teilstücke 2 befestigen lässt.
Jedes Teilstück 2 ist in mehrere unterschiedlich stark gefüllte Abschnitte 12, 13 unterteilt. Es gibt stark isolierende Abschnitte 12, sogenannte Wärmeinseln, und schwach isolierende Abschnitte 13.
Es ist zum Beispiel eine Ausbildungsart denkbar, bei welcher jedes Teilstück 2 in zwei zusammenhängende Längsbahnen 3, 4 unterteilt ist. Die Längsbahnen 3, 4 sind an ihren längsverlaufenden Schmalseiten miteinander verbunden.
Die Verbindungen 5 zwischen den Längsbahnen 3, 4 können unterschiedlich ausgebildet sein. Bei allen Verbindungen 5 wird aber ein Steg 14 oder eine Naht gebildet. Der Steg 14 oder die Naht verläuft entlang der aneinandergrenzenden Schmalseiten 15 der beiden Längsbahnen 3, 4 und trennt die Innenräume 16 beider Längsbahnen 3, 4 voneinander ab (vgl. Fig. 4). Durch diese Ausbildungsweise der Verbindungen 5 ist gewährleistet, dass die Duvetdecken 1 auch an den Kontaktstellen zweier Duvetdeckenabschnitte 12, 13 stets genügend gut isoliert sind.
Die beschriebenen Verbindungen 5 werden generell zur Verbindung zweier Duvetdeckenabschnitte 12, 13 verwendet, auch bei anderen Ausbildungsarten der vorgeschlagenen Duvetdecke 1 (vgl. Fig. 1 und 5).
Die beiden Längsbahnen 3, 4 eines Teilstückes 2 weisen unterschiedliche Wärmeisolationsstärken auf. Die eine Längsbahn 3 enthält viel Isolationsmaterial 11, ist entsprechend dick und isoliert sehr gut. Die andere Längsbahn 4 enthält wenig Isolationsmaterial 11, ist entsprechend dünn und isoliert weniger gut (vgl. Fig. 2 und 3).
Im weiteren ist jede Längsbahn 3, 4 mit einer Vielzahl von Abheftern 7 oder Stegen versehen. Die Anzahl und die Art der Abhefter 7 oder Stege beeinflussen zusätzlich die Isolationsstärke der Längsbahnen 3, 4. Mit zunehmender Anzahl der Abhefter 7 oder Stege nimmt die Isolationsstärke ab, mit zunehmender Höhe der Abhefter 7 oder Stege nimmt sie hingegen zu. Die Wärmeinseln 12 weisen daher eher wenige, dafür aber hohe Abhefter 7 oder Stege auf.
Im Beispiel, welches in der Figur 1 dargestellt ist, weist die dicke Längsbahn 3 eine Längsreihe von Abheftern 7 auf, welche in der Mitte der Längsbahn 3 angeordnet ist. Die dünne Längsbahn 4 ist hingegen mit drei solchen Abhefterlängsreihen versehen. Die drei Längsreihen sind in regelmässigen Abständen angeordnet. Die Abhefter 7 von benachbarten Längsreihen sind gegeneinander versetzt. Wenn die Abhefter 7 Stoff auf Stoff genäht sind, wird dies in der Fachsprache auch als Punktsteppung bezeichnet.
Damit man die verschiedenen Längsbahnen 3, 4 klar voneinander unterscheiden kann, ist es vorgesehen, diese mit unterschiedlich gefärbten Etiketten 10 zu kennzeichnen (vgl. Fig. 1).
Die beiden Teilstücke 2 der Duvetdecke 1, welche in der Figur 5 dargestellt sind, weisen je eine Wärmeinsel 12 auf, welche die Form eines halben Ovals hat. Jede Wärmeinsel 12 ist im entsprechenden Teilstück 2 derartig angeordnet, dass ihre gerade Seite ein Teil der Teilstücklängsseite bildet.
Jede Wärmeinsel 12 ist von den beiden Querseiten des entsprechenden Teilstückes 2 gleich weit entfernt. Werden die beiden Teilstücke 2 derartig zusammengesetzt, dass die geraden Seiten der Wärmeinseln 12 beider Teilstücke 2 sich berühren, so entsteht eine Duvetdecke 1, welche in der Mitte eine grosse, ovale Wärmeinsel 12 aufweist.

Um die Teilstücke 2 aneinander befestigen zu können, sind sie entlang ihrer Längskanten 8 mit Verbindungsvorrichtungen 9 versehen. Als Verbindungsvorrichtungen 9 sind zum Beispiel Reissverschlüsse, Druckknöpfe, Bändel zum Schnüren, Knöpfe mit Knopflöchern, Klettverschlüsse oder anderes vorgesehen.
Besonders geeignet sind leichte, biegsame Kunststoffreissverschlüsse, welche beidseits trennbar sind.
Die Verbindungsvorrichtungen 9 werden zur Verhinderung von Kältezonen sowohl auf der Oberseite als auch auf der Unterseite von einem Isolationslappen 6, welcher sich über die gesamte Länge der Verbindungsvorrichtungen 9 erstreckt, überlappt. Dadurch ist gewährleistet, dass bei den Verbindungsvorrichtungen 9 keine schlecht isolierten Stellen, sogenannte Kältezonen, entstehen. Die Isolationslappen 6 sind doppelwandig. Sie weisen also einen Innenraum auf. Zur zusätzlichen Isolation kann dieser Isolationslappen 6 mit Isolationsmaterial 11 gefüllt sein.
Der Anmelder des vorliegenden Patentes hat bereits in einer vorangehenden Patentschrift (Patentgesuchsnummer 01 514/92-2) solche Isolationslappen beschrieben. Üblicherweise bestehen solche Verbindungsvorrichtungen 9 aus zwei Teilen, welche aneinandergekoppelt werden können. An beiden zu verbindenden Stücken ist dabei jeweils ein solches Teil befestigt. Bei Reissverschlüssen haben diese beiden Teile zum Beispiel die Form von zwei unterschiedlichen Zahnreihen.
Es gibt nun zwei Arten von Teilstücken 2, welche sich in der Anordnung dieser Verbindungsvorrichtungsteile unterscheiden. Bei ersten Ausbildungsart der Teilstücke 2, ist das erste Verbindungsvorrichtungsteil an der äusseren Längskante der dünnen Längsbahn 4 und das zweite Verbindungsvorrichtungsteil an der äusseren Längskante der dicken Längsbahn 3 befestigt; bei der zweiten Ausbildungsart ist die Anordnung der Verbindungsvorrichtungsteile genau umgekehrt.
Dadurch wird zum Beispiel bei der ersten Ausbildungsart der Duvetdecke 1 erreicht, dass ein Teilstück 2 der ersten Ausbildungsart mit einem Teilstück 2 der zweiten Ausbildungsart nur derartig aneinandergekoppelt werden können, dass entweder die beiden dünnen Längsbahnen 4 beider Teilstücke 2 (vgl. Fig. 2) oder die beiden dicken Längsbahnen 3 (vgl. Fig. 1 und 3) aneinander angrenzen. Durch die Koppelung von zwei Teilstücken 2 erhält man folglich entweder eine Duvetdecke 1 mit einem dünnen bzw. eine Duvetdecke 1 mit einem dicken mittleren Bereich.
Bei derjenigen Variante mit einem dicken mittleren Bereich ist die gesamte Isolationswirkung der Duvetdecke 1 stärker als bei derjenigen Variante mit einem dünnen mittleren Bereich. Durch die unterschiedliche Anordnung der Teilstücke 2 kann also die Isolationswirkung einer Duvetdecke 1 verändert werden. Für das Winterhalbjahr mit kalten Aussentemperaturen eignet sich die stärker isolierende Variante, bei welcher die beiden dicken Längsbahnen 3 in der Deckenmitte liegen (vgl. Fig. 3), für das Sommerhalbjahr mit warmen Aussentemperaturen hingegen die schwächer isolierende Variante, bei welcher die beiden dünnen Längsbahnen 4 in der Deckenmitte liegen (vgl. Fig. 2).

Die vorgeschlagene Duvetdecke 1 erlaubt nicht nur, wie bereits beschrieben, ein schnelles und unkompliziertes Anpassen an die jahreszeitlich bedingten Temperaturschwankungen, sondern lässt sich auch problemlos in ihrer Breite verändern. Wenn man eine Duvetdecke 1 verbreitern will, dann koppelt man an einer der äusseren Längskante der Duvetdecke 1 einfach ein weiteres Teilstück 2 an. Um eine Duvetdecke 1 zu verschmälern, entfernt man eines der aussen liegenden Teilstücke 2, indem man die entsprechende Verbindungsvorrichtung 9 löst.
Die vorgeschlagene Duvetdecke 1 lässt sich im weiteren auch problemlos in einer normalen Haushaltswaschmaschine waschen.
Wenn man eine solche Duvetdecke 1 waschen will, wird sie einfach in ihre Teilstücke 2 zerlegt. Die Teilstücke 2 werden dann einzeln in die Haushaltswaschmaschine eingefüllt.
Gegenüber den bisher bekannten, in Längsbahnen zerlegbaren Duvetdecken hat die vorgeschlagene Duvetdecke 1 die folgenden Vorteile:
Da die vorgeschlagene Duvetdecke 1 aus weniger Einzelteilen besteht als die bisher bekannten zerlegbaren Duvetdecken, welche aus einer Vielzahl von Längsbahnen zusammengesetzt sind, sind ihre Herstellungskosten wesentlich geringer als diejenigen der bisher bekannten zerlegbaren Duvetdecken.
Aus dem gleichen Grund ist die vorgeschlagene Duvetdecke 1 viel einfacher zu handhaben und auch praktischer. Da ihre Funktionsweise leicht verständlich ist, wird es auch einfacher sein, sie zu verkaufen.
Die vorgeschlagene Duvetdecke 1 weist im weiteren auch eine geringere Anzahl von Verbindungsvorrichtungen 9 auf, was dazu führt, dass sie wesentlich weicher ist als die bisher bekannten zerlegbaren Duvetdecken.
Trotz des einfacher Aufbaus besteht die Möglichkeit, die vorgeschlagene Duvetdecke 1 an die verschiedenen Bettbreiten anzupassen.
Durch geeignete Positionierung der Wärmeinseln 12 kann für jeden Schläfer eine Duvetdecke 1 gebildet werden, welche seinen Bedürfnissen optimal entspricht.
Dank dieser grossen Vorteile wird die vorgeschlagene Duvetdecke 1 in breiten Kreisen auf reges Interesse stossen.

## Patentansprüche

1. Duvetdecke (1) aus mindestens zwei mit ihren Längskanten miteinander verbindbaren Teilstücken (2), dadurch gekennzeichnet, dass sich die Teilstücke (2) über die gesamte Länge der Decke (1) erstrecken und jedes Teilstück (2) auf einer Längsseite einen stärker isolierenden Abschnitt (12) aufweist, wobei beim Verbinden der beiden Teilstücke (2) deren stärker isolierende Abschnitte (12) entweder zu einem Feld in der Mitte der Duvetdecke (1) zusammenfügbar sind oder an den Aussenseiten der Duvetdecke (1) liegen.

2. Duvetdecke nach Anspruch 1, dadurch gekennzeichnet, dass die beiden Teilstücke (2) an ihren beiden Längskanten (8) mit Verbindungsvorrichtungen (9) versehen sind, welche zum Verbinden jeder der beiden Längskanten (8) des einen Teilstücks (2) mit jeder der beiden Längskanten (8) des anderen Teilstücks (2) ausgebildet sind.

3. Duvetdecke nach Anspruch 1 oder 2, dadurch gekennzeichnet, dass die Breite jedes Teilstücks (2) 60 cm bis 120 cm beträgt.

4. Duvetdecke nach Anspruch 1, dadurch gekennzeichnet, dass der stärker isolierende Abschnitt (12) jedes Teilstücks (2) durch eine Längsbahn (3) gebildet ist.

5. Duvetdecke nach Anspruch 4, dadurch gekennzeichnet, dass jedes Teilstück (2) durch die stärker isolierende Längsbahn (3) und eine schwächer isolierende Längsbahn (4) gebildet ist.

6. Duvetdecke nach Anspruch 1, dadurch gekennzeichnet, dass der stärker isolierende Abschnitt (12) im mittleren Bereich der einen Längsseite jedes Teilstücks (2) angeordnet ist.

7. Duvetdecke nach einem der vorstehenden Ansprüche, dadurch gekennzeichnet, dass der stärker isolierende Abschnitt (12) des Teilstücks (2) mit dem schwächer isolierenden Abschnitt (13) durch einen Steg (14) oder eine Naht verbunden ist, welcher bzw. welche entlang der aneinandergrenzenden Schmalseiten (15) der beiden Abschnitte (12, 13) verläuft und die Innenräume (16) der beiden Abschnitte (12, 13) voneinander trennt.

8. Duvetdecke nach einem der vorstehenden Ansprüche, dadurch gekennzeichnet, dass die Oberseite der Duvetdecke (1) mit der Unterseite durch Abhefter (7) oder Stege verbunden ist und die stärker isolierenden Abschnitte (12) weniger Abhefter (7) oder Stege aufweisen als die schwächer isolierenden Abschnitte (13).

9. Duvetdecke nach einem der vorstehenden Ansprüche, dadurch gekennzeichnet, dass die stärker isolierenden Abschnitte (12) dicker ausgebildet sind als die schwächer isolierenden Abschnitte (13).

10. Duvetdecke nach einem der vorstehenden Ansprüche, dadurch gekennzeichnet, dass die Verbindungsvorrichtungen (9) sowohl an der Oberseite als auch auf der Unterseite von einem Isolationslappen (6) bedeckt sind.

11. Duvetdecke nach einem der vorstehenden Ansprüche, dadurch gekennzeichnet, dass die Verbindungsvorrichtung (9) durch Reissverschlüsse, Druckknöpfe, Bändel zum Schnüren, Knöpfe mit Knopflöchern oder Klettverschlüsse gebildet sind.

## Claims

1. Duvet (1) consisting of at least two parts (2) joined together along their longitudinal edges, characterized in that the parts (2) extend for the entire length of the duvet (1) and each part (2) exhibits a more insulating section (12) on one longitudinal edge, whereby, when the two parts (2) are joined together, their more insulating sections (12) are either capable of being joined together to form a field in the middle of the duvet (1), or lie at the outsides of the duvet (1).

2. Duvet as claimed in Claim 1, characterized in that the two parts (2) are provided on their two longitudinal edges (8) with attachment devices (9), which are executed to permit the connection of each of the two longitudinal edges (8) of one of the parts (2) to each of the two longitudinal edges (8) of the other part (2).

3. Duvet as claimed in Claims 1 or 2, characterized in that the width of each part (2) is from 60 cm to 120 cm.

4. Duvet as claimed in Claim 1, characterized in that the more insulating section (12) of each part (2) is formed by a longitudinal panel (3).

5. Duvet as claimed in Claim 4, characterized in that each part (2) is formed by the more insulating longitudinal panel (3) and a less insulating longitudinal panel (4).

6. Duvet as claimed in Claim 1, characterized in that the more insulating section (12) is arranged in the central area of one of the longitudinal sides of each part (2).

7. Duvet as claimed in one of the foregoing Claims, characterized in that the more insulating section (12) of the part (2) is attached to the less insulating section (13) by means of a bridge (14) or a seam, which runs along the adjacent narrow sides (15) of the two sections (12, 13) and separates the interior areas (16) of the two sections (12, 13) from one another.

8. Duvet as claimed in one of the foregoing Claims, characterized in that the top side of the duvet (1) is attached to the bottom side by tacking stitches (7) or bridges, and in that the more insulating sections (12) exhibit fewer tacking stitches (7) or bridges than the less insulating sections (13).

9. Duvet as claimed in one of the foregoing Claims, characterized in that the more insulating sections (12) are thicker than the less insulating sections (13).

10. Duvet as claimed in one of the foregoing Claims, characterized in that the attachment devices (9) are covered by an insulating flap (6) both on the top side and on the bottom side.

11. Duvet as claimed in one of the foregoing Claims, characterized in that the attachment device (9) is executed in the form of zip fasteners, press-studs, lacing cords or Velcro fasteners.

## Revendications

1. Duvet (1) composé d'au moins 2 pans allongés (2) pouvant être assemblés, caractérisé par le fait que les pans sont d'une longueur égale à celle du duvet (1) et que chaque pan (2) comporte une section longitudinale à isolation renforcée (12) et que les pans peuvent être assemblés de façon à ce que les sections renforcées se recouvrent au milieu du duvet (1) ou soient situés en bordure du duvet (1).

2. Duvet selon revendication 1, caractérisé par le fait que les deux pans (2) comportent dans leur partie longitudinale des fixations (9) qui permettent d'assembler chacune des deux parties longitudinales (9) d'un pan (2) avec chacune des deux parties longitudinales (9) de l'autre pan (2).

3. Duvet selon revendication 1 ou 2, caractérisé par le fait que la largeur de chaque pan (2) est de 60 cm à 120 cm.

4. Duvet selon revendication 1, caractérisé par le fait que la section longitudinale à isolation renforcée (12) de chaque pan (2) est constituée par une bande longitudinale (3).

5. Duvet selon revendication 4, caractérisé par le fait que chaque pan (2) est constitué par une bande longitudinale à isolation renforcée (3) et d'une bande longitudinale à isolation plus faible (4).

6. Duvet selon revendication 1, caractérisé par le fait que la section à isolation renforcée (12) se situe dans la partie centrale de l'un des côtés de chaque pan (2).

7. Duvet selon l'une des revendications précédentes, caractérisé par le fait que la section à isolation renforcée (12) du pan (2) est reliée à la section à isolation plus faible (13) à l'aide d'une patte (14) ou d'une couture, laquelle se situe le long des parties étroites avoisinantes (15) des deux sections (12,13) et qui sépare les parties internes (16) des deux sections (12,13).

8. Duvet selon l'une des revendications précédentes, caractérisé par le fait que la face supérieure du duvet (1) est fixée à la face inférieure par des pressions (7) ou des pattes et que les sections à isolation renforcée (12) comprennent moins de pressions (7) ou de pattes que les sections à isolation plus faible.

9. Duvet selon l'une des revendications précédentes, caractérisé par le fait que les sections à isolation renforcée (12) sont plus épaisses que les sections à isolation plus faible.

10. Duvet selon l'une des revendications précédentes, caractérisé par le fait que les systèmes de d'assemblage (9) sont masquées, aussi bien sur la face supérieure que sur la face inférieure, par une bande isolante (6).

11. Duvet selon l'une des revendications précédentes, caractérisé par le fait que le système d'assemblage (9) est constitué par des fermetures éclair, des boutons pression, des cordelettes à nouer, des boutons avec boutonnière ou des bandes velcreau.
